# EUROPÄISCHE PATENTSCHRIFT

(11) **EP 1 394 312 B1**
(45) Veröffentlichungstag und Bekanntmachung des Hinweises auf die Patenterteilung: **26.12.2007**
(21) Anmeldenummer: 02018952.8
(22) Anmeldetag: 26.08.2002
(51) Int. Cl.: D06B 3/18, D06B 23/24

(54) **Verfahren zum Schlichten von bahn- oder fadenförmiger Ware**
Method for sizing textile webs or yarns
Procédé pour l'encollage des bandes ou fils textiles

(43) Veröffentlichungstag der Anmeldung: 03.03.2004
(73) Patentinhaber: Benninger Zell GmbH, 79665 Zell i.W. (DE)
(72) Erfinder: Lange, Wolfgang, 79650 Schopfheim (DE); Stoll, Helmut, 79688 Hausen (DE)
(74) Vertreter: Müller, Christoph Emanuel

(56) Entgegenhaltungen:
- EP-A- 1 203 840
- DE-A- 4 234 279

## Beschreibung

Die Erfindung betrifft eine Vorrichtung und ein Verfahren zum Schlichten von bahn- oder fadenförmiger Ware, insbesondere von Kettfäden, mit den Merkmalen des Oberbegriffs der unabhängigen Patentansprüche.

Die Kettfäden eines Gewebes werden während des Webvorgangs einer erheblichen mechanischen Belastung unterworfen. Um Fadenbrüche während des Webvorgangs soweit wie möglich zu vermeiden ist es bekannt, Kettfäden vor dem Weben zu schlichten. Die Schlichtebehandlung verleiht dem Faden Glattheit, Kompaktheit, Festigkeit, und Widerstandsfähigkeit gegen mechanische Belastung wie beispielsweise Bruch. Die Schlichte ist ein Webereihilfsmittel. Sie muss nach dem Weben möglichst vollständig aus dem Gewebe entfernt werden.

Es ist bereits bekannt, das Garn vor dem Schlichten mit Wasser zu beaufschlagen. Ein solches Verfahren ist beispielsweise in DE-4 237 962 oder in EP-1 203 840 beschrieben. Das Garn wird durch die Feuchtigkeitsaufnahme auf das Schlichten optimal vorbereitet. Durch den Wassergehalt im Innern verbleibt die Schlichte im Wesentlichen auf der Oberfläche des Garns, ohne nennenswert in das Garninnere einzudringen. Auf diese Weise kann Schlichtemittel eingespart werden. Eine solche Vornetzung wird beispielsweise bei Baumwoll-Polyestermischgarnen angewandt.

Ausserdem ist es bekannt, beispielsweise reine Polyestergarne/Farbketten zweimal nacheinander mit Schlichte zu behandeln, um den Schlichteauftrag zu verbessern. Ein Problem bei den bekannten Vorrichtungen besteht darin, dass aufgrund der Zuführung für die Flüssigkeit in die einzelnen Behandlungsbäder jeweils nur der eine oder der andere Behandlungstyp, nämlich Wasserbehandlung/Schlichtung oder zweimalige Schlichtung durchgeführt werden kann. Die Verwendung ein und derselben Vorrichtung für beide Behandlungsarten ist hingegen nicht möglich.

Aus der deutschen Patentanmeldung DE 42 34 279 ist das Schlichten von Mikrofilamentgarnen aus Endlosfilamenten oder aus Mikrofilamenten im Stapelfaserbereich bekannt. Dabei wird das Garn in einem ersten Bad in verdünnter Schlichte vorgenetzt, abgequetscht und dann in einem zweiten Bad mit der Schlichteflotte der Endkonzentration beschlichtet. Anschliessend erfolgt eine nochmalige Abquetschung.

Die vorliegende Erfindung beruht auf der Aufgabenstellung, eine Vorrichtung zu schaffen, welche sich sowohl zum Schlichten von Kettfäden mit vorgängiger Behandlung mit Wasser als auch zur zweimaligen Schlichtebehandlung einsetzen lässt. Erfindungsgemäss wird diese Aufgabe durch eine Vorrichtung und ein Verfahren mit den Merkmalen des kennzeichnenden Teils der unabhängigen Patentansprüche gelöst.

Die Vorrichtung zum Schlichten von bahnförmiger Ware wird insbesondere zum Schlichten von Kettfäden eingesetzt. Die Vorrichtung weist einen ersten Trog und einen zweiten Trog zur Aufnahme je einer Flüsssigkeit auf. Die Ware wird nacheinander zuerst durch den ersten Trog und anschliessend durch den zweiten Trog geführt. Dabei ist der zweite Trog in an sich bekannter Weise mit Schlichte befüllbar. Gemäss den Merkmalen der Erfindung ist der erste Trog wahlweise mit Schlichte oder mit Wasser befüllbar. Auf diese Weise kann mit ein und derselben Vorrichtung wahlweise eine Wasser-Schlichtebehandlung oder eine Schlichte-Schlichtebehandlung durchgeführt werden.

Gemäss einer bevorzugten Ausführungsform der Erfindung weist die Vorrichtung eine Umschaltanordnung auf. Mittels der Umschaltanordnung kann die Vorrichtung einfach zwischen einem ersten Betriebsmodus und einem zweiten Betriebsmodus umgeschalten werden. Im ersten Betriebsmodus ist der erste Trog mit Wasser befüllt. Im zweiten Betriebsmodus ist der erste Trog mit Schlichte befüllt. In beiden Betriebsmodi ist jeweils der zweite Trog mit Schlichte befüllt.

Besonders bevorzugt ist im zweiten Betriebsmodus Schlichte mittels einer Schlichtezufuhr in den zweiten Trog führbar und Schlichte wird im Gegenstromprinzip vom zweiten Trog in den ersten Trog geführt. Die Schlichte wird mittels einem Abfluss aus dem ersten Trog abgeführt und dann im Kreislauf wieder dem zweiten Trog zugeführt.

Gemäss einer bevorzugten Ausführungsform wird im ersten Betriebsmodus die Schlichte mit einem Schlichteabfluss aus dem zweiten Trog abgeführt und im Kreislauf wieder dem zweiten Trog zugeführt. Das Niveau der Schlichte im zweiten Trog wird dabei so gewählt, dass keine Schlichte von dem zweiten Trog in den ersten Trog fliesst. Mittels einer Wasserzufuhr wird parallel Wasser in den ersten Trog geführt. Durch den Abfluss im ersten Trog wird Wasser wieder abgeführt und im Kreislauf dem ersten Trog, insbesondere der Wasserzufuhr zugeführt.

Gemäss einer weiteren bevorzugten Ausführungsform wird mit der Umschaltanordnung im ersten Betriebsmodus der Schlichteablauf im zweiten Trog mit der Schlichtezufuhr in den zweiten Trog verbunden. Im zweiten Betriebsmodus wird der Schlichteablauf im zweiten Trog geschlossen und der Abfluss im ersten Trog wird mit der Schlichtzufuhr in den zweiten Trog verbunden. Auf diese Weise lassen sich mit einer einfachen Umschaltanordnung durch Schliessen und Öffnen von entsprechenden Abläufen/ Zuläufen die beiden Betriebsmodi schalten.

Besonders bevorzugt weist die Umschaltanordnung einen Dreiweghahn auf, von dem je ein Anschluss mit der Schlichtezufuhr in den zweiten Trog, dem Schlichteablauf aus dem zweiten Trog und dem Ablauf aus dem ersten Trog verbunden ist.

Es ist üblich, in einem Schlichtebad eine Tauchwalze vorzusehen, welche die Lage der in das Bad eintretenden Ware bezogen auf das Flüssigkeitsniveau im Bad definiert. Gemäss einem weiteren bevorzugten Ausführungsbeispiel der Erfindung ist im zweiten Trog eine Tauchwalze angeordnet, deren Achse höhenverstellbar ist. Auf diese Weise kann die Lage der Tauchwalze im zweiten Trog im ersten und im zweiten Betriebsmodus jeweils dem Niveau der Schlichte im zweiten Trog angepasst werden. Insbesondere wenn wie vorstehend beschrieben im zweiten Betriebsmodus Schlichte im Gegenstromprinzip aus dem zweiten Trog in den ersten Trog geführt wird, ist das Schlichteniveau im zweiten Trog im zweiten Betriebsmodus höher als im ersten Betriebsmodus. Durch Absenken bzw. Anheben der Achse der Tauchwalze kann dem Rechnung getragen werden.

Eine besonders einfache konstruktive Ausführung ergibt sich, wenn der erste Trog und der zweite Trog in einer gemeinsamen Wanne gebildet werden. Die beiden Tröge können auf einfache Weise durch eine in der Wanne angeordnete Trennwand voneinander abgetrennt werden. Dadurch lässt sich der konstruktive Aufwand zum Herstellen einer erfindungsgemässen Vorrichtung zum zweifachen Schlichten bzw. zum vorgängigen Wasserauftrag reduzieren. Insbesondere ist es nicht notwendig, wie beispielsweise in EP-1 203 840 gezeigt, zwei nacheinander angeordnete Tröge vorzusehen. Im Rahmen der vorliegenden Erfindung wird durchgängig der Begriff Trog verwendet. Es versteht sich, dass jede Art von Flüssigkeitsbehälter, durch welche die Ware führbar ist, im Rahmen der Erfindung einsetzbar und vom Begriff Trog erfasst ist.

Die Tröge können in an sich bekannter Weise mit Messsensoren zum Messen des Niveaus der Flüssigkeit, insbesondere der Schlichte versehen sein. Vorzugsweise sind im ersten Betriebsmodus nur die Sensoren im zweiten Trog und im zweiten Betriebsmodus nur die Sensoren im ersten Trog zum Messen des Schlichteniveaus aktiviert. Aktiviert heisst in diesem Zusammenhang, dass die Messwerte berücksichtigt, z.B. einer Steueranordnung für die Kontrolle der Schlichtzufuhr zugeführt werden. Insbesondere wenn die Schlichtezufuhr in den ersten Trog im Gegenstromprinzip vom zweiten Trog her erfolgt, erübrigt sich eine Niveaumessung im zweiten Trog.

Gemäss einer weiteren bevorzugten Ausführungsform können im ersten und im zweiten Trog Heizanordnungen vorgesehen sein. Die Heizanordnungen im ersten Trog dienen im zweiten Betriebsmodus dazu, die Schlichte im ersten Trog zu heizen. Im ersten Betriebsmodus können diese Heizanordnungen ausgeschaltet sein.

Gemäss einer weiteren bevorzugten Ausführungsform ist in einer Verbindung zwischen dem Abfluss aus dem ersten Trog und der Schlichtezufuhr in den zweiten Trog ein Durchlaufhitzer zum Erwärmen der im Kreislauf geführten Schlichte vorgesehen. Damit kann im zweiten Betriebsmodus die aus dem ersten Trog abgeführte Schlichte vorgeheizt werden, bevor sie wieder dem zweiten Trog zugeführt wird. Dies kann wichtig sein, weil die Umgebungstemperatur aufweisende Ware beim Durchlaufen durch den ersten Trog die Schlichte im ersten Trog abkühlt. Eine Heizung der aus dem zweiten Trog abgeführten Schlichte ist im ersten Betriebsmodus nicht unbedingt erforderlich, da im ersten Betriebsmodus die Ware aufgrund der Vorbehandlung mit erhitztem Wasser bereits eine erhöhte Temperatur aufweist, wenn sie in das Schlichtebad eintritt.

Eine besonders einfache Konstruktion der erfindungsgemässen Vorrichtung ergibt sich, wenn das Niveau im ersten und im zweiten Trog durch Überlaufkanten definiert wird. Insbesondere im zweiten Betriebsmodus lässt sich durch Überlaufkanten das Niveau im zweiten Trog und vorzugsweise auch im ersten Trog definieren.

Gemäss einer weiteren bevorzugten Ausführungsform dient die Umschaltanordnung nicht nur zum Umschalten zwischen einem Wasser- und einem Schlichtekreislauf im ersten Trog. Die Umschaltanordnung kann ausserdem mit den vorstehend beschriebenen Sensoren zur Niveaumessung, den vorstehend beschriebenen Heizanordnungen und/oder dem vorstehend beschriebenen Durchlauferhitzer und/oder einer Steuerung zur Einstellung des Niveaus der Tauchwalze im zweiten Trog gekoppelt sein, sodass durch Betätigung der Umschaltanordnung jeweils im ersten oder im zweiten Betriebsmodus die gewünschten Niveausensoren angesprochen, die gewünschten Heizvorrichtungen eingeschaltet und/oder die gewünschte Lage der Tauchwalze eingestellt und gegebenenfalls im zweiten Betriebsmodus der Durchlauferhitzer eingeschaltet wird.

Zur Durchführung des Verfahrens der vorliegenden Erfindung wird insbesondere eine wie vorstehend beschrieben ausgebildete Vorrichtung eingesetzt. Dabei wird die Ware in einem zweiten Trog durch ein Schlichtebad geführt. Erfindungsgemäss wird vor dem Start der Behandlung eine Wahl zwischen einem ersten Betriebsmodus, in dem die Ware zuerst durch ein Wasserbad und einem zweiten Betriebsmodus, in dem die Ware zuerst durch ein Schlichtebad geführt wird, getroffen.

Im zweiten Betriebsmodus wird bevorzugt Schlichte in den zweiten Trog eingeführt. Die Schlichte fliesst danach im Gegenstrom vom zweiten Trog in den ersten Trog und kann mittels einem Abfluss aus dem ersten Trog abgeführt und im Kreislauf wieder dem zweiten Trog zugeführt werden.

Besonders bevorzugt ist es, dass im ersten Betriebsmodus Schlichte aus dem zweiten Trog durch einen Schlichteabfluss abgeführt und im Kreislauf wieder dem zweiten Trog zugeführt wird. Dabei ist es denkbar, die Schlichte über einer Schlichtezufuhrleitung zuzuführen, über welche auch frische Schlichte dem Trog zugeführt wird. Es ist auch denkbar, einen separaten Schlichtezulauf vorzusehen, mittels welchem die im Kreislauf geführte Schlichte zugeführt wird. Das Niveau der Schlichte im zweiten Trog wird in diesem Betriebsmodus so eingestellt, dass keine Schlichte in den ersten Trog fliessen kann. Mittels einer Wasserzufuhr wird Wasser in den ersten Trog geführt, durch den Abfluss im ersten Trog abgeführt und im Kreislauf wieder dem ersten Trog zugeführt.

Bei der Wahl des Betriebsmodus kann ausserdem in einem weiteren bevorzugten Ausführungsbeispiel die Achse einer im zweiten Trog angeordneten Tauchwalze so in der Höhe verstellt werden, dass ihre Lage bezogen auf das Niveau im zweiten Trog einer vorbestimmbaren Solllage entspricht. Damit kann sichergestellt werden, dass die Eintauchtiefe der um die Tauchwalze geführten Ware in der Schlichte immer etwa gleich ist.

Gemäss einem weiteren bevorzugten Ausführungsbeispiel wird das Flüssigkeitsniveau im ersten Trog oder im zweiten Trog mittels Messsensoren gemessen. Dabei können bei der Wahl des Betriebsmodus vorzugsweise wahlweise Sensoren im ersten Trog oder im zweiten Trog aktiviert und zur folgenden Niveaumessung eingesetzt werden.

Ausserdem ist es denkbar, die Schlichte im zweiten Trog und vorzugsweise im zweiten Betriebsmodus auch im ersten Trog mittels Heizanordnungen zu heizen. Bei Wahl des Betriebsmodus können entsprechende Heizanordnungen aktiviert werden.

Ausserdem ist es denkbar, die im zweiten Betriebsmodus aus dem ersten Trog abgeführte Schlichte vor der Zufuhr in den zweiten Trog durch einen Durchlauferhitzer zu führen und dabei zu erhitzen. Auch der Durchlauferhitzer kann bei Wahl des Betriebsmodus eingeschaltet bzw. nicht eingeschaltet werden.

Die Erfindung wird im folgenden in Ausführungen und an Hand der Zeichnungen näher erläutert. Es zeigen:
- Figur 1: Eine schematische Darstellung der erfindungsgemässen Vorrichtung in einem ersten Betriebsmodus.
- Figur 2: Eine schematische Darstellung der erfindungsgemässen Vorrichtung in einem zweiten Betriebsmodus.
- Figur 3: Schematische Darstellung eines alternativen Ausführungsbeispiels einer erfindungsgemässen Vorrichtung in einem zweiten Betriebsmodus.

Figur 1 zeigt eine Vorrichtung 1 zum Schlichten von kontinuierlich geförderter Ware, insbesondere Kettfäden K. Die Kettfäden K werden über mehrere nicht näher bezeichnete Umlenkwalzen der Vorrichtung 1 zugeführt. Die Vorrichtung 1 weist einen ersten Trog 2 und einen zweiten Trog 3 auf. Die Tröge 2, 3, dienen je zur Aufnahme einer Flüssigkeit. Figur 1 zeigt die Vorrichtung 1 in einem ersten Betriebsmodus B1. Im Betriebsmodus B1 ist der erste Trog 2 mit Wasser W gefüllt. Der zweite Trog 3 ist mit Schlichte S gefüllt. Dadurch wird die Ware K zuerst durch ein Wasserbad und anschliessend durch ein Schlichtebad geführt.

Im ersten Trog 2 und im zweiten Trog 3 sind Quetschwalzen 22 vorgesehen, zwischen welchen die Ware K nach dem Austritt aus dem Flüssigkeitsbad durchgeführt wird, so dass überschüssige Flüssigkeit abgequetscht wird. Der erste Trog 2 und der zweite Trog 3 sind in einer gemeinsamen Wanne 15 angeordnet. Eine Trennwand 16 trennt den Trog 2 vom Trog 3. Der erste Trog 2 ist ausserdem durch eine Überlaufkante 21a begrenzt, welche das Niveau N1 im ersten Trog 2 definiert. Durch die Wanne 5 und die Überlaufkante 21a wird ausserdem ein Abteil 23 definiert, aus welchem die aus dem ersten Trog 2 austretende Flüssigkeit über einen Abfluss 7 abgeführt werden kann. In den ersten Trog 2 kann über eine Wasserzufuhr 9 Wasser W zugeführt werden.

Am Boden des zweiten Trogs 3 ist ein Schlichteablauf 8 vorgesehen, mittels welchem Schlichte aus dem zweiten Trog 3 abgeführt werden kann. Oberhalb des zweiten Trogs 3 ist ausserdem eine Schlichtzufuhrleitung 5 vorgesehen, mit welcher frische Schlichte S in den zweiten Trog 3 zugeführt werden kann. Ausserdem ist ein Schlichtezulauf 6 angeordnet, mittels welchem aus dem zweiten Trog 3 durch den Schlichteablauf 8 abgeführte Schlichte im Kreislauf wieder dem zweiten Trog 3 zugeführt werden kann.

Die Vorrichtung 1 weist eine Umschaltanordnung 4 auf. Die Umschaltanordnung 4 besteht im Wesentlichen aus einem Dreiwegventil mit drei Anschlussen 10a, 10b, 10c. Der Anschluss 10a ist mit dem Abfluss 7 aus dem ersten Trog 2 verbunden. Der Anschluss 10b ist mit dem Schlichtezulauf 6 in den zweiten Trog 3 verbunden. Der Anschluss 10c ist mit Schlichteablauf 8 des zweiten Trogs 3 verbunden.

Im zweiten Trog 3 ist ausserdem eine Tauchwalze 13 angeordnet. Die Ware K ist um die Tauchwalze 13 geschlungen, so dass sie zuverlässig in Schlichte S getaucht wird, welche im zweiten Trog 3 enthalten ist.

Die Tauchwalze 13 ist um eine Achse 14 drehbar. Die Achse ist über nicht näher dargestellte Lagerungen höhenverstellbar angeordnet, so dass sich die Tauchwalze 13 in verschiedene Positionen (schematisch mit 13' dargestellt) bewegen lässt. Auf diese Weise kann die Lage der Tauchwalze 13 dem Niveau N der zweiten Schlichte S im zweiten Trog 3 angepasst werden.

Im ersten Trog 2 ist ausserdem ein Messsensor 17a zum Messen der Höhe des Füllstands der Flüssigkeit im ersten Trog 2 sowie Heizröhren 18 zum Heizen der Flüssigkeit im ersten Trog vorgesehen. Im ersten Betriebsmodus sind die Heizröhren 18 und der Messsensor 17a des ersten Troges 2 nicht aktiv.

Mit den in Figur 1 gezeigten Einstellungen (Betriebsmodus B1) wird die Ware K zuerst mit Wasser behandelt und anschliessend geschlichtet. Bei diesem Betriebsmodus liegt das Niveau N2 unterhalb einer im Bereich der Trennwand 16 gebildeten Überlaufkante 21b. In diesem Fall wird das Niveau N2 über einen Messsensor 17b im zweiten Trog 3 gemessen und auf dem gewünschten Wert gehalten. Die Schlichte wird im Kreislauf vom Trog 3 über den Ablauf 8 durch die Umschaltanordnung 4 mittels dem Schlichtezulauf 6 wieder dem zweiten Trog 3 zugeführt.
[Im ersten Betriebsmodus ist im Dreiweghahn 4 der Anschluss 10c mit dem Anschluss 10b verbunden.]

Heizungen 18 im zweiten Trog 3 dienen zum Erhitzen der Schlichte S im zweiten Trog 3.

Wasser wird mit der Wasserzufuhr 9 in den ersten Trog 2 eingeführt. Das Niveau N1 wird durch die Überlaufkante 21a definiert. Der Messensor 17a ist nicht zwingend benötigt, um das Niveau zu messen. Fakultativ kann aber auch das Niveau N1 des Wassers im ersten Trog 2 gemessen werden. Die Heizungen 18 im ersten Trog 2 sind nicht aktiv. Wasser W wird über den Abfluss 7 abgeführt und im Kreislauf durch einen im ersten Betriebsmodus geöffneten Hahn 24 über die Wasserzufuhr 9 dem ersten Trog 2 über eine Sprühvorrichtung (nicht näher bezeichnet) wieder zugeführt.

Im Betriebsmodus B1 erfolgt daher eine Wasser-Schlichtebehandlung. Durch Umschalten der Umschaltanordnung 4 kann in einen zweiten Betriebsmodus B2 umgeschaltet werden, in welchem eine Schlichte-Schlichtebehandlung erfolgt.

Im zweiten Betriebsmodus B2 (Figur 2) ist der Schlichteabfluss 8 im zweiten Trog 3 geschlossen. Dadurch steigt aufgrund von kontinuierlicher Zufuhr von neuer Schlichte durch die Schlichtezufuhrleitung 5 das Niveau N2 auf die durch die Überlaufkante 21b definierte Höhe. Schlichte S beginnt daher im Gegenstrom (d.h. gegen die Bewegungsrichtung der Ware K) vom zweiten Trog 3 in den ersten Trog 2 zu fliessen. Der erste Trog 2 füllt sich daher bis auf das durch die Überlaufkante 21a definierte Niveau N1 ebenfalls mit Schlichte. Die Schlichte wird über den Abfluss 7 aus dem ersten Trog 2 wieder abgeführt. Im Gegensatz zum ersten Betriebsmodus ist im zweiten Betriebsmodus ein Hahn 24 geschlossen, so dass die abgeführte Schlichte S zur Umschaltanordnung 4 geführt werden kann. Im zweiten Betriebsmodus ist durch den Dreiweghahn der Anschluss 10a mit dem Anschluss 10b verbunden, so dass die aus dem Abfluss 7 austretende Schlichte im Kreislauf dem Schlichtezulauf 6 zugeführt werden kann.

In diesem zweiten Betriebsmodus ist die Wasserzufuhr 9 ausgeschaltet, so dass kein Wasser W in den ersten Trog 2 zugeführt wird.

Im zweiten Betriebsmodus ist ausserdem die Tauchwalze 13 in einer höheren Lage angeordnet, weil das Niveau N2 der Schlichte S im zweiten Trog 3 höher liegt als im ersten Betriebsmodus. Die Sollage der Tauchwalze ist etwa so, dass die Kettbahn vor Berührung mit der Schlichte auf die Tauchwalze auflauft. Ausserdem ist es im zweiten Betriebsmodus nicht nötig, die Höhe des Schlichteniveaus im zweiten Trog 3 zu messen. Der Messsensor 17b ist daher desaktiviert. Stattdessen wird die Höhe des Niveaus N1 der Schlichte S im ersten Trog 2 mit einem im zweiten Betriebsmodus B2 aktivierten Messsensor 17a bestimmt.

Gleichzeitig wird die Schlichte S im zweiten Betriebsmodus mit Heizanordnungen 18 bereits im ersten Trog 2 erhitzt.

Die mechanische Umschaltung vom ersten in den zweiten Betriebsmodus erfolgt mit dem Dreiweghahn 4. Gleichzeitig werden bei der Umschaltung zwischen dem ersten und dem zweiten Betriebsmodus die folgenden Anpassungen vorgenommen:
- Der Hahn 24 wird geschlossen;
- Der Messsensor 17a wird aktiviert und der Messsensor 17b wird desaktiviert. Dies ist möglich, weil über die Kontrolle des Niveaus N1 im ersten Trog 2 indirekt auf das Niveau N2 im zweiten Trog 3 kontrolliert wird;
- Die Heizung 18 im ersten Trog 2 wird eingeschaltet;
- Die Lage der Achse 14 der Tauchwalze 13 wird in die gewünschte Position gebracht;
- Die Wasserzufuhr W in den ersten Trog 2 wird ausgeschaltet.

Die Menge der frisch über die Schlichtezufuhrleitung 5 zugeführten Schlichte hängt von der Menge verbrauchter Schlichte ab. Besonders bevorzugt wird dazu die in EP-1 203 840 beschriebene Methode zur Bestimmung und Konstanthaltung der Schlichtemenge eingesetzt.

Die Umschaltung zwischen dem ersten und dem zweiten Betriebsmodus B1, B2 erfolgt besonders einfach mittels einer nicht näher gezeigten Steuereinheit. Die Steuereinheit betätigt gleichzeitig den Dreiweghahn 4, den Hahn 24 und aktiviert nach Bedarf die Heizungen 18 im ersten bzw. im zweiten Trog 2,3 und aktiviert den geeigneten Sensor 17a oder 17b. Ausserdem wird die Tauchwalze 13 in die gewünschte Stellung gefahren. Solche Steuerungen sind dem Fachmann bekannt und brauchen nicht im Detail beschrieben zu werden.

Figur 3 zeigt eine alternative Ausführungsform einer erfindungsgemässen Vorrichtung B1 im zweiten Betriebsmodus. Die Vorrichtung im Figur 3 entspricht der Vorrichtung in Figur 1 und 2 mit der Ausnahme, dass in der Verbindungsleitung 19 zwischen dem Abfluss 7 aus dem ersten Trog 2 und dem Dreiweghahn 4 ein Durchlauferhitzer 20 angeordnet ist. Im zweiten Betriebsmodus B2 wärmt der Durchlauferhitzer 20 aus dem ersten Trog 2 abgeführte Schlichte S vor. Dadurch wird verhindert, dass aufgrund des Kontaktes mit kalter Ware K abgekühlte Schlichte S über den Schlichtezulauf 6 in den zweiten Trog 3 zugeführt wird. Der Durchlauferhitzer 20 kann ebenfalls mit der nicht näher gezeigten Steuereinheit während dem UmschaltVorgang zwischen dem ersten und dem zweiten Betriebsmodus B1, B2 aktiviert bzw. desaktiviert werden.

## Patentansprüche

1. Vorrichtung (1) zum Schlichten von bahn- oder fadenförmiger Ware (K) insbesondere von Kettfäden, mit einem ersten Trog (2) zur Aufnahme einer Flüssigkeit (S, W) und mit einem zweiten Trog (3) zur Aufnahme einer Flüssigkeit (S),
wobei die Ware (K) nacheinander zuerst durch den ersten Trog (2) und anschliessend durch den zweiten Trog (3) führbar ist und
wobei der zweite Trog (3) mit Schlichte (S) befüllbar ist und
der erste Trog (2) wahlweise mit Schlichte (S) oder mit Wasser (W) befüllbar ist
**dadurch gekennzeichnet, dass**
dass die Vorrichtung (1) eine Umschaltanordnung (4) aufweist, mittels welcher die Vorrichtung (1) zwischen einem ersten Betriebsmodus (B1) und einem zweiten Betriebsmodus (B2) umschaltbar ist, wobei
- im ersten Betriebsmodus (B1) der erste Trog (2) mit Wasser (W) befüllt wird und wobei
- im zweiten Betriebsmodus (B2) der erste Trog (2) mit Schlichte (S) befüllt wird, Schlichte (S) mittels einer Schlichtezufuhr (5,6) in den zweiten Trog (3) führbar ist, dass Schlichte (S) im Gegenstromprinzip vom zweiten Trog (3) in den ersten Trog (2) führbar ist und dass Schlichte (S) mittels einem Abfluss (7) aus dem ersten Trog (2) abführbar und im Kreislauf wieder dem zweiten Trog (3) zuführbar ist.

2. Vorrichtung nach Anspruch 1,
**dadurch gekennzeichnet, dass** im ersten Betriebsmodus (B1) Schlichte (S) mit einem Schlichteabfluss (8) aus dem zweiten Trog (3) abführbar ist und im Kreislauf wieder dem zweiten Trog (3) zuführbar ist,
dass das Niveau (N2) der Schlichte (S) im zweiten Trog (3) derart wählbar ist, dass keine Schlichte (2) in den ersten Trog (3) fliesst und dass
mittels einer Wasserzufuhr (9) Wasser (W) in den ersten Trog (2) führbar ist und dass durch den Abfluss (7) Wasser (W) aus dem ersten Trog (2) abführbar und im Kreislauf wieder dem ersten Trog (2), insbesondere der Wasserzufuhr (9) zuführbar ist.

3. Vorrichtung nach einem der Ansprüche 1 bis 2, **dadurch gekennzeichnet, dass** mit der Umschaltanordnung (4) im ersten Betriebsmodus (B1) der Schlichteablauf (8) im zweiten Trog (3) mit der Schlichtezufuhr (5, 6) für den zweiten Trog (3) verbindbar ist und dass mit der Umschaltanordnung
im zweiten Betriebsmodus (B2) der Schlichteablauf (8)im zweiten Trog (3) verschliessbar und der Abfluss (7) im ersten Trog (2) mit der Schlichtezufuhr (5, 6) im zweiten Trog (3) verbindbar ist.

4. Vorrichtung nach Anspruch 3, **dadurch gekennzeichnet, dass** die Umschaltanordnung (4) einen Dreiweghahn aufweist, von dem je ein Anschluss (10a, lOb, 10c) mit dem Schlichteablauf (8) im zweiten Trog (3), der Schlichtezufuhr (5, 6) in den zweiten Trog (3) und mit dem Ablauf (7) aus dem ersten Trog (2) verbunden ist.

5. Vorrichtung nach einem der Ansprüche 1 bis 4, **dadurch gekennzeichnet, dass** in dem zweiten Trog (3) eine Tauchwalze (13) angeordnet ist und dass die Achse (14) der Tauchwalze (13) höhenverstellbar ist, sodass die Lage der Tauchwalze (13) im zweiten Trog (3) im ersten und im zweiten Betriebsmodus (B1, B2) dem Niveau (N2) der Flüssigkeit im zweiten Trog (3) anpassbar ist.

6. Vorrichtung nach einem der Ansprüche 1 bis 5, **dadurch gekennzeichnet, dass** der erste Trog (2) und der zweite Trog (3) durch eine gemeinsame Wanne (15) gebildet sind und dass vorzugsweise in der Wanne (15) der erste Trog (2) und der zweite Trog (3) durch eine Trennwand (16) voneinander getrennt sind.

7. Vorrichtung nach einem der Ansprüche 1 bis 6, **dadurch gekennzeichnet, dass** im ersten Trog (2) und im zweiten Trog (3) Messsensoren (17a, 17b) zum Messen des Niveaus (N1, N2) der Flüssigkeit vorhanden sind und dass vorzugsweise im ersten Betriebsmodus (B1) die Sensoren (17b) im zweiten Trog (3) und im zweiten Betriebsmodus (B2) die Sensoren (17a) im ersten Trog (2) zum Messen des Schlichteniveaus (N1, N2) aktiviert sind.

8. Vorrichtung nach einem der Ansprüche 1 bis 7, **dadurch gekennzeichnet, dass** im ersten Trog (2) und im zweiten Trog (3) Heizanordnungen (18) vorgesehen, wobei mit den Heizanordnungen (18) im zweiten Betriebsmodus (B2) die Schlichte (S) im ersten Trog (2) heizbar ist.

9. Vorrichtung nach einem der Ansprüche 1 bis 8, **dadurch gekennzeichnet, dass** in einer Verbindungsleitung (19) zwischen dem Abfluss (7) aus dem ersten Trog (2) und der Schlichtezufuhr (5, 6) in den zweiten Trog (3) ein Durchlauferhitzer (20) zum Erwärmen der Schlichte (S) im zweiten Betriebsmodus (B2) vorgesehen ist.

10. Vorrichtung nach Anspruch 1 und einem der Ansprüche 5, 7 oder 9, **dadurch gekennzeichnet, dass** die Umschaltanordnung (4) in Wirkverbindung mit einer Höhenverstellung für die Tauchwalze (13) und/oder in Wirkverbindung mit einer Steuerung der Messsensoren (17a, 17b) und/oder in Wirkverbindung mit den Heizanordnungen (18) und/oder in-Wirkverbindung mit einer Steuerung für den Durchlauferhitzer (20) steht.

11. Vorrichtung nach einem der Ansprüche 1 bis 10, **dadurch gekennzeichnet, dass** im ersten Trog (2) und im zweiten Trog (3) eine Überlaufkante (21a, 21b) zum Definieren eines maximalen Niveaus (N1, N2) vorgesehen ist, wobei im zweiten Trog (3) die Überlaufkante (21b) das Niveau (N2) im zweiten Betriebsmodus (B2) definiert und wobei vorzugsweise im ersten Trog (2) die Überlaufkante (21a) das Niveau (N1) im ersten Betriebsmodus (B1) und vorzugsweise im zweiten Betriebsmodus (B2) definiert.

12. Verfahren zum Schlichten von bahn- oder fadenförmiger Ware (K) insbesondere von Kettfäden, bei welchem die Ware (K) nacheinander zuerst durch einen ersten Trog (2) und anschliessend durch einen zweiten Trog (3) geführt wird, bei welchem die Ware (K) in einem zweiten Trog (3) durch ein Schlichtebad (12) geführt wird,
und
bei welchem die Ware (K) in einem ersten Trog (2) entweder durch ein Schlichtebad (12) oder durch Wasser (W) geführt wird,
**dadurch gekennzeichnet, dass**
vor dem Beginn der Schlichtebehandlung eine Wahl zwischen einem ersten Betriebsmodus (B1), in dem die Ware in einem ersten Trog durch ein Wasserbad (W) und einem zweiten Betriebsmodus (B2), in dem die Ware im ersten Trog durch ein Schlichtebad (S) geführt wird, getroffen wird, indem mittels einer Umschaltanordnung zwischen dem ersten und dem zweiten Betriebsmodus umgeschaltet werden kann.

13. Verfahren nach Anspruch 12, **dadurch gekennzeichnet, dass** im zweiten Betriebsmodus (B2) Schlichte (S) in den zweiten Trog (3) zugeführt wird, Schlichte (S) im Gegenstromprinzip vom zweiten Trog (3) in den ersten Trog (2) geführt wird und Schlichte (S) mittels einem Abfluss (7) aus dem ersten Trog (2) abgeführt und im Kreislauf wieder dem zweiten Trog (3) zugeführt wird.

14. Verfahren nach Anspruch 13, **dadurch gekennzeichnet, dass** im ersten Betriebsmodus (B1) Schlichte (S) aus dem zweiten Trog (3) durch einen Schlichteabfluss (8) abgeführt wird und im Kreislauf wieder dem zweiten Trog (3) zugeführt wird,
dass das Niveau (N2) der Schlichte (S) im zweiten Trog (3) derart eingestellt wird, dass keine Schlichte (S) in den ersten Trog (2) fliesst und dass
mittels einer Wasserzufuhr (9) Wasser (W) in den ersten Trog (2) geführt wird, durch den Abfluss (7) im ersten Trog (2) abgeführt und im Kreislauf wieder dem ersten Trog (2) zugeführt wird.

15. Verfahren nach einem der Ansprüche 12 bis 14, **dadurch gekennzeichnet, dass** die Achse (14) einer im zweiten Trog (3) angeordneten Tauchwalze (13) derart in der Höhe verstellt wird, dass die Lage der Tauchwalze bezogen auf das Niveau (N2) im zweiten Trog (3) einer vorbestimmbaren Solllage entspricht.

16. Verfahren nach einem der Ansprüche 12 bis 15, **dadurch gekennzeichnet, dass** das Niveau der Flüssigkeit (W, S) im ersten Trog (2) und/oder im zweiten Trog (3) mittels Messsensoren (17a, 17b) gemessen wird und dass vorzugsweise im ersten Betriebsmodus (B1) das Niveau im zweiten Trog (3) mit Messsensoren (17b) gemessen wird und dass im zweiten Betriebsmodus (B2) das Niveau (N1) im ersten Trog (2) mit Messsensoren (17a) gemessen wird.

17. Verfahren nach einem der Ansprüche 12 bis 16, **dadurch gekennzeichnet, dass** im ersten und zweiten Betriebsmodus (B1, B2) die Schlichte (S) im zweiten Trog (3) und vorzugsweise im zweiten Betriebsmodus (B2) die Schlichte (S) im ersten Trog (2) mittels Heizanordnungen (18) geheizt wird.

18. Verfahren nach einem der Ansprüche 12 bis 17, **dadurch gekennzeichnet, dass** die im zweiten Betriebsmodus (B2) aus dem ersten Trog (2) abgeführte Schlichte vor der Zufuhr in den zweiten Trog (3) mit einem Durchlauferhitzer (20) erhitzt wird.

19. Verfahren nach einem der Ansprüche 12 bis 18, **dadurch gekennzeichnet, dass** mittels einer Umschaltanordnung im ersten Betriebsmodus (B1) die Messsensoren (17b) im zweiten Trog (3) aktiviert und/oder die Heizanordnungen (18) im zweiten Trog (3) betätigt werden und dass im zweiten Betriebsmodus (B2) mit der Umschaltanordnung (4) die Messsensoren (17a) im ersten Trog (2) aktiviert und/oder Heizanordnungen (18) im ersten Durchlauferhitzer (20) betätigt werden und dass mit der Umschaltanordnung (4) eine Höhenverstellung der Achse (14) der Tauchwalze (13) betätigt und in eine Solllage gebracht wird.

## Claims

1. Apparatus (1) for sizing web or thread products (K), in particular warp threads, having a first trough (2) to hold a liquid (S, W) and having a second trough (3) to hold a liquid (S),
it being possible for the products (K) to be led successively firstly through the first trough (2) and then through the second trough (3) and
it being possible for the second trough (3) to be filled with size (S) and
it being possible for the first trough (2) to be filled with size (S) or with water (W) as desired,
**characterized**
**in that** the apparatus (1) has a changeover arrangement (4), by means of which the apparatus (1) can be changed over between a first operating mode (B1) and a second operating mode (B2),
- in the first operating mode (B1), the first trough (2) being filled with water (W) and
- in the second operating mode (B2), the first trough (2) being filled with size (S), it being possible for size (S) to be led into the second trough (3) by means of a size feed (5, 6),
**in that** it is possible for size (S) to be led from the second trough (3) into the first trough (2) on the counter-current principle, and
**in that** size (S) can be led out of the first trough (2) by means of an outlet (7) and fed to the second trough (3) again in the circuit.

2. Apparatus according to Claim 1, **characterized**
**in that**, in the first operating mode (B1), size (S) can be led out of the second trough (3) by using a size outlet (8) and fed to the second trough (3) again in the circuit,
**in that** the level (N2) of the size (S) in the second trough (3) can be chosen in such a way that no size (S) flows into the first trough (3), and
**in that**, by means of a water feed (9), water (W) can be led into the first trough (2) and
**in that**, by means of the outlet (7), water (W) can be led out of the first trough (2) and fed to the first trough (2) again in the circuit, in particular to the water feed (9).

3. Apparatus according to one of Claims 1 to 2, **characterized in that**, by using the changeover arrangement (4) in the first operating mode (B1), the size outlet (8) in the second trough (3) can be connected to the size feed (5, 6) for the second trough (3), and **in that**, by using the changeover arrangement in the second operating mode (B2), the size outlet (8) in the second trough (3) can be closed and the outlet (7) in the first trough (2) can be connected to the size feed (5, 6) in the second trough (3).

4. Apparatus according to Claim 3, **characterized in that** the changeover arrangement (4) has a three-way valve, from which in each case one connection (10a, 10b, 10c) is connected to the size outlet (8) in the second trough (3), to the size feed (5, 6) into the second trough (3) and to the outlet (7) from the first trough (2).

5. Apparatus according to one of Claims 1 to 4, **characterized in that** a dip roll (13) is arranged in the second trough (3) and **in that** the axle (14) of the dip roll (13) can be adjusted vertically, so that, in the first and in the second operating mode (B1, B2), the position of the dip roll (13) in the second trough (3) can be matched to the level (N2) of the liquid in the second trough (3).

6. Apparatus according to one of Claims 1 to 5, **characterized in that** the first trough (2) and the second trough (3) are formed by a common tub (15), and **in that**, in the tub (15), the first trough (2) and the second trough (3) are preferably separated from each other by a dividing wall (16).

7. Apparatus according to one of Claims 1 to 6, **characterized in that** in the first trough (2) and in the second trough (3) there are measuring sensors (17a, 17b) for measuring the level (N1, N2) of the liquid, and **in that**, in the first operating mode (B1), the sensors (17b) in the second trough (3) are preferably activated and, in the second operating mode (B2), the sensors (17a) in the first trough (2) are preferably activated in order to measure the size level (N1, N2).

8. Apparatus according to one of Claims 1 to 7, **characterized in that** heating arrangements (18) are provided in the first trough (2) and in the second trough (3), it being possible for the size (S) in the first trough (2) to be heated by the heating arrangements (18) in the second operating mode (B2).

9. Apparatus according to one of Claims 1 to 8, **characterized in that**, in a connecting line (19) between the outlet (7) from the first trough (2) and the size feed (5, 6) into the second trough (3), there is provided an instantaneous heater (20) for warming the size (S) in the second operating mode (B2).

10. Apparatus according to Claim 1 and one of Claims 5, 7 or 9, **characterized in that** the changeover arrangement (4) is operatively connected to a vertical adjustment for the dip roll (13) and/or operatively connected to a controller of the measuring sensors (17a, 17b) and/or operatively connected to the heating arrangements (18) and/or operatively connected to a controller for the instantaneous heater (20).

11. Apparatus according to one of Claims 1 to 10, **characterized in that** in the first trough (2) and in the second trough (3) there is provided a weir (21a, 21b) for defining a maximum level (N1, N2), the weir (21b) defining the level (N2) in the second trough (3) in the second operating mode (B2) and, preferably, the weir (21a) defining the level (N1) in the first trough (2) in the first operating mode (B1) and preferably in the second operating mode (B2).

12. Method for sizing web or thread products (K), in particular warp threads, in which the products (K) are led successively firstly through a first trough (2) and then through a second trough (3), in which method the products (K) are led through a size bath (12) in a second trough (3), and
in which the products (K) are led either through a size bath (12) or through water (W) in a first trough (2),
**characterized in that**
before the start of the size treatment, a choice is made between a first operating mode (B1), in which the products are led through a water bath (W) in a first trough, and a second operating mode (B2), in which the products are led through a size bath (S) in the first trough, **in that** it is possible to change over between the first and second operating mode by means of a changeover arrangement.

13. Method according to Claim 12, **characterized in that**, in the second operating mode (B2), size (S) is fed into the second trough (3), size (S) is led from the second trough (3) into the first trough (2) on the counter-current principle, and size (S) is led out of the first trough (2) by means of an outlet (7) and fed to the second trough (3) again in the circuit.

14. Method according to Claim 13, **characterized in that**, in the first operating mode (B1), size (S) is led out of the second trough (3) by means of a size outlet (8) and fed to the second trough (3) again in the circuit,
**in that** the level (N2) of the size (S) in the second trough (3) is set in such a way that no size (S) flows into the first trough (2), and
**in that**, by means of a water feed (9), water (W) is led into the first trough (2), is led out through the outlet (7) in the first trough (2) and fed to the first trough (2) again in the circuit.

15. Method according to one of Claims 12 to 14, **characterized in that** the axle (14) of a dip roll (13) arranged in the second trough (3) can be adjusted vertically in such a way that the position of the dip roll in relation to the level (N2) in the second trough (3) corresponds to a pre-determined intended position.

16. Method according to one of Claims 12 to 15, **characterized in that** the level of the liquid (W, S) in the first trough (2) and/or in the second trough (3) is measured by means of measuring sensors (17a, 17b) and **in that**, in the first operating mode (B1), the level in the second trough (3) is preferably measured by using measuring sensors (17b), and **in that**, in the second operating mode (B2), the level (N1) in the first trough (2) is preferably measured by using measuring sensors (17a).

17. Method according to one of Claims 12 to 16, **characterized in that**, in the first and second operating mode (B1, B2), the size (S) in the second trough (3) is heated by means of heating arrangements (18) and, preferably, in the second operating mode (B2), the size (S) in the first trough (2) is heated by means of heating arrangements (18).

18. Method according to one of Claims 12 to 17, **characterized in that** the size led away from the first trough (2) in the second operating mode (B2) is heated by using an instantaneous heater (20) before being fed into the second trough (3).

19. Method according to one of Claims 12 to 18, **characterized in that**, by means of a changeover arrangement, in the first operating mode (B1) the measuring sensors (17b) in the second trough (3) are activated and/or the heating arrangements (18) in the second trough (3) are actuated, and **in that**, in the second operating mode (B2), by using the changeover arrangement (4), the measuring sensors (17a) in the first trough (2) are activated and/or heating arrangements (18) in the first instantaneous heater (20) are actuated, and **in that**, by using the changeover arrangement (4), a vertical adjustment of the axle (14) of the dip roll (13) is actuated and brought into an intended position.

## Revendications

1. Dispositif (1) pour l'encollage de produits en forme de bandes ou de fils (K), notamment de fils de chaîne, comprenant une première auge (2) pour recevoir un liquide (S, W) et une deuxième auge (3) pour recevoir un liquide (S),
les produits (K) pouvant être acheminés l'un après l'autre d'abord à travers la première auge (2) puis à travers la deuxième auge (3), et
la deuxième auge (3) pouvant être remplie d'une composition d'encollage (S) et
la première auge (2) pouvant être remplie au choix de composition d'encollage (S) ou d'eau (W),
**caractérisé en ce que**
le dispositif (1) présente un agencement de commutation (4) au moyen duquel le dispositif (1) peut être commuté entre un premier mode de fonctionnement (B1) et un deuxième mode de fonctionnement (B2),
- dans le premier mode de fontionnement (B1), la première auge (2) étant remplie d'eau (W) et
- dans le deuxième mode de fontionnement (B2), la première auge (2) étant remplie de composition d'encollage (S), la composition d'encollage (S) pouvant être acheminée à la deuxième auge (3) au moyen d'une alimentation en composition d'encollage (5, 6),
**en ce que** la composition d'encollage (2) peut être acheminée suivant un principe de contre-courant de la deuxième auge (3) à la première auge (2) et **en ce que** la composition d'encollage (S) peut être évacuée de la première auge (2) au moyen d'une évacuation (7) et être ramenée à la deuxième auge (3) dans un circuit.

2. Dispositif selon la revendication 1,
**caractérisé en ce que** dans le premier mode de fonctionnement (B1), la composition d'encollage (S) peut être évacuée de la deuxième auge (3) avec une sortie de composition d'encollage (8) et peut être ramenée à la deuxième auge (3) dans un circuit,
**en ce que** le niveau (N2) de la composition d'encollage (S) dans la deuxième auge (3) peut être choisi de telle sorte qu'il n'y ait aucun écoulement de composition d'encollage (S) dans la première auge (3), et
**en ce que** de l'eau (W) peut être acheminée dans la première auge (2) au moyen d'une alimentation en eau (9) et **en ce que** de l'eau (W) peut être évacuée hors de la première auge (2) par l'évacuation (7) et être ramenée à la première auge (2) dans un circuit, notamment être ramenée à l'alimentation en eau (9).

3. Dispositif selon l'une quelconque des revendications 1 à 2, **caractérisé en ce que**, lorsque l'agencement de commutation (4) est dans le premier mode de fonctionnement (B1), la sortie de composition d'encollage (8) dans la deuxième auge (3) peut être connectée à l'alimentation en composition d'encollage (5, 6) pour la deuxième auge (3) et **en ce que**, lorsque l'agencement de commutation est dans le deuxième mode de fonctionnement (B2), la sortie de composition d'encollage (8) dans la deuxième auge (3) peut être fermée et l'évacuation (7) dans la première auge (2) peut être connectée à l'alimentation en composition d'encollage (5, 6) dans la deuxième auge (3).

4. Dispositif selon la revendication 3, **caractérisé en ce que** l'agencement de commutation (4) présente un robinet à trois voies dont un raccord respectif (10a, 10b, 10c) est connecté à la sortie de composition d'encollage (8) dans la deuxième auge (3), à l'alimentation en composition d'encollage (5, 6) dans la deuxième auge (3) et à l'évacuation (7) hors de la première auge (2).

5. Dispositif selon l'une quelconque des revendications 1 à 4, **caractérisé en ce qu'**un cylindre plongeur (13) est disposé dans la deuxième auge (3) et **en ce que** l'axe (14) du cylindre plongeur (13) peut être réglé en hauteur, de sorte que la position du cylindre plongeur (13) dans la deuxième auge (3) puisse être adaptée, dans le premier et dans le deuxième mode de fonctionnement (B1, B2), au niveau (N2) du liquide dans la deuxième auge (3).

6. Dispositif selon l'une quelconque des revendications 1 à 5, **caractérisé en ce que** la première auge (2) et la deuxième auge (3) sont formées par une cuve commune (15) et **en ce que** de préférence la première auge (2) et la deuxième auge (3) dans la cuve (15) sont séparées l'une de l'autre par une paroi de séparation (16).

7. Dispositif selon l'une quelconque des revendications 1 à 6, **caractérisé en ce que** dans la première auge (2) et dans la deuxième auge (3) sont prévus des capteurs de mesure (17a, 17b) pour mesurer le niveau (N1, N2) du liquide et **en ce que** de préférence dans le premier mode de fonctionnement (B1), les capteurs (17b) sont activés dans la deuxième auge (3), et dans le deuxième mode de fonctionnement (B2), les capteurs (17a) sont activés dans la première auge (2) pour mesurer le niveau de la composition d'encollage (N1, N2).

8. Dispositif selon l'une quelconque des revendications 1 à 7, **caractérisé en ce que** dans la première auge (2) et dans la deuxième auge (3), on prévoit des agencements de chauffage (18) qui permettent de chauffer la composition d'encollage (S) dans la première auge (2) dans le deuxième mode de fonctionnement (B2).

9. Dispositif selon l'une quelconque des revendications 1 à 8, **caractérisé en ce que** dans une conduite de connexion (19) entre l'évacuation (7) hors de la première auge (2) et l'alimentation en composition d'encollage (5, 6) dans la deuxième auge (3), on prévoit un dispositif de chauffage en continu (20) pour chauffer la composition d'encollage (S) dans le deuxième mode de fonctionnement (B2).

10. Dispositif selon la revendication 1 et selon l'une quelconque des revendications 5, 7 ou 9, **caractérisé en ce que** l'agencement de commutation (4) est en liaison coopérante avec un réglage en hauteur pour le cylindre plongeur (13) et/ou en liaison coopérante avec une commande des capteurs de mesure (17a, 17b) et/ou en liaison coopérante avec les agencements de chauffage (18) et/ou en liaison coopérante avec une commande pour le dispositif de chauffage en continu (20).

11. Dispositif selon l'une quelconque des revendications 1 à 10, **caractérisé en ce que** dans la première auge (2) et dans la deuxième auge (3), on prévoit un rebord de débordement (21a, 21b) pour définir un niveau maximal (N1, N2), le rebord de débordement (21b) dans la deuxième auge (3) définissant le niveau (N2) dans le deuxième mode de fonctionnement (B2) et de préférence dans la première auge (2), le rebord de débordement (21a) définissant le niveau (N1) dans le premier mode de fonctionnement (B1) et de préférence dans le deuxième mode de fonctionnement (B2).

12. Procédé pour l'encollage de produits en forme de bandes ou de fils (K), notamment de fils de chaîne, dans lequel les produits (K) sont acheminés l'un après l'autre d'abord à travers une première auge (2) puis à travers une deuxième auge (3), les produits (K) dans une deuxième auge (3) étant guidés à travers un bain de composition d'encollage (12), et
dans lequel les produits (K) dans une première auge (2) sont guidés soit à travers un bain de composition d'encollage (12) soit à travers de l'eau (W),
**caractérisé en ce**
**qu'**avant le commencement du traitement avec la composition d'encollage, on sélectionne un premier mode de fonctionnement (B1) dans lequel les produits sont guidés dans une première auge à travers un bain d'eau (W) ou un deuxième mode de fonctionnement (B2) dans lequel les produits sont guidés dans la première auge à travers un bain de composition d'encollage (S), en commutant au moyen d'un agencement de commutation entre le premier et le deuxième mode de fonctionnement.

13. Procédé selon la revendication 12, **caractérisé en ce que** dans le deuxième mode de fonctionnement (B2), de la composition d'encollage (S) est acheminée dans la deuxième auge (3), de la composition d'encollage (S) est guidée, suivant le principe de contre-courant, de la deuxième auge (3) dans la première auge (2), et la composition d'encollage (S) est évacuée au moyen d'une évacuation (7) hors de la première auge (2) et est ramenée à la deuxième auge (3) dans un circuit.

14. Procédé selon la revendication 13, **caractérisé en ce que** dans un premier mode de fonctionnement (B1), de la composition d'encollage (S) est évacuée de la deuxième auge (3) à travers une sortie de composition d'encollage (8) et est ramenée à la deuxième auge (3) dans un circuit,
**en ce que** le niveau (N2) de la composition d'encollage (S) dans la deuxième auge (3) est ajusté de telle sorte qu'il n'y ait aucun écoulement de composition d'encollage (S) dans la première auge (2) et **en ce que**
de l'eau (W) est acheminée au moyen d'une alimentation en eau (9) dans la première auge (2), est évacuée par l'évacuation (7) dans la première auge (2), et est ramenée à la première auge (2) dans un circuit.

15. Procédé selon l'une quelconque des revendications 12 à 14, **caractérisé en ce que** l'axe (14) d'un cylindre plongeur (13) disposé dans la deuxième auge (3) est réglé en hauteur de telle sorte que la position du cylindre plongeur par rapport au niveau (N2) dans la deuxième auge (3) corresponde à une valeur de consigne prédéterminable.

16. Procédé selon l'une quelconque des revendications 12 à 15, **caractérisé en ce que** le niveau de liquide (W, S) dans la première auge (2) et/ou dans la deuxième auge (3) est mesuré au moyen de capteurs de mesure (17a, 17b) et **en ce que** de préférence dans le premier mode de fonctionnement (B1), le niveau dans la deuxième auge (3) est mesuré avec les capteurs de mesure (17b) et **en ce que** dans le deuxième mode de fonctionnement (B2), le niveau (N1) dans la première auge (2) est mesuré avec les capteurs de mesure (17a).

17. Procédé selon l'une quelconque des revendications 12 à 16, **caractérisé en ce que** dans le premier et le deuxième mode de fonctionnement (B1, B2), la composition d'encollage (S) dans la deuxième auge (3) et de préférence dans le deuxième mode de fonctionnement (B2), la composition d'encollage (S) dans la première auge (2) est chauffée au moyen d'agencements de chauffage (18).

18. Procédé selon l'une quelconque des revendications 12 à 17, **caractérisé en ce que** dans le deuxième mode de fonctionnement (B2), la composition d'encollage évacuée de la première auge (2) est chauffée avec un dispositif de chauffage en continu (20) avant l'alimentation dans la deuxième auge (3).

19. Procédé selon l'une quelconque des revendications 12 à 18, **caractérisé en ce que** dans le premier mode de fonctionnement (B1), au moyen d'un dispositif de commutation, les capteurs de mesure (17b) dans la deuxième auge (3) sont activés et/ou les agencements de chauffage (18) dans la deuxième auge (3) sont activés, et **en ce que** dans le deuxième mode de fonctionnement (B2), avec l'agencement de commutation (4), les capteurs de mesure (17a) dans la première auge (2) sont activés et/ou les agencements de chauffage (18) dans le premier dispositif de chauffage en continu (20) sont activés et **en ce qu'**avec l'agencement de commutation (4), on effectue un réglage en hauteur de l'axe (14) du cylindre plongeur (13) et on l'amène dans une position de consigne.
